# EUROPÄISCHE PATENTSCHRIFT

(11) **EP 3 864 346 B1**
(45) Veröffentlichungstag und Bekanntmachung des Hinweises auf die Patenterteilung: **10.12.2025**
(21) Anmeldenummer: 19780263.0
(22) Anmeldetag: 08.10.2019
(51) Int. Cl.: F24C 7/08

(54) **VERFAHREN ZUM ZUBEREITEN VON GARGUT, GARGERÄT UND GARGERÄTE-SYSTEM**
METHOD FOR PREPARING A COOKING PRODUCT, COOKING DEVICE, AND COOKING DEVICE SYSTEM
PROCÉDÉ DE PRÉPARATION D'ALIMENT À CUIRE, APPAREIL DE CUISSON ET SYSTÈME D'APPAREIL DE CUISSON

(30) Priorität: 10.10.2018 EP 18290117
(43) Veröffentlichungstag der Anmeldung: 18.08.2021
(73) Patentinhaber: BSH Hausgeräte GmbH, 81739 München (DE)
(72) Erfinder: ADAM, Julien, 67380 Lingolsheim (FR); BIERG, Victorien, 67500 Haguenau (FR); MARTOS, Flavien, 67000 Strasbourg (FR)
(86) Internationale Anmeldenummer: PCT/EP2019/077164
(87) Internationale Veröffentlichungsnummer: WO 2020/074478

(56) Entgegenhaltungen:
- EP-A1- 3 309 459
- EP-A1- 3 309 459
- EP-A1- 3 348 909
- EP-A1- 3 348 909
- EP-A2- 1 505 349
- EP-A2- 1 980 791
- WO-A1-2014/086487
- WO-A1-2014/086487
- WO-A2-2015/185211
- WO-A2-2015/185211
- DE-A1- 102015 107 228
- DE-A1- 102015 107 228
- DE-A1- 102017 101 183
- DE-A1- 102017 101 183
- JP-A- H1 145 297
- US-A1- 2013 302 483
- US-A1- 2013 302 483
- US-A1- 2014 208 957
- US-A1- 2017 074 522
- US-A1- 2017 074 522

## Beschreibung

Die Erfindung betrifft ein Verfahren zum Zubereiten von Gargut, bei dem mittels einer Kamera ein Bild eines Garguts aufgenommen wird. Die Erfindung betrifft auch ein Gargerät mit einem Garraum und einer in den Garraum gerichteten Kamera, wobei das Gargerät dazu eingerichtet ist, das Verfahren durchzuführen. Die Erfindung betrifft zudem ein Gargerätesystem, das dazu eingerichtet ist, das Verfahren durchzuführen, aufweisend ein Gargerät und mindestens eine Kamera zum Aufnehmen von durch das Gargerät zu garendem Gargut, wobei das Gargerät dazu eingerichtet ist, von der Kamera aufgenommene Bilder auf eine Datenverarbeitungseinrichtung zu übertragen. Die Erfindung ist insbesondere vorteilhaft anwendbar auf ein Zubereiten von Gargut in einem Ofen. Das Gargerät ist insbesondere ein Haushaltsgerät.

DE 10 2015 107 228 A1 offenbart ein Verfahren zum Steuern zumindest eines Teilprozesses wenigstens eines Garprozesses in einem Gargerät. Es werden relevante Daten für zumindest einen Teilprozess eines Garprozesses erfasst, insbesondere Details des zu garenden Garguts sowie Zielparameter. Die Daten werden an ein Simulationsmodul geschickt. Das Simulationsmodul simuliert den zumindest einen Teilprozess, mit dem ein vom Benutzer gewünschter Zustand des zu garenden Garguts erhalten wird. Die zum Ausführen des Garprozesses relevanten Prozessdaten werden an ein Gargerät geschickt.

EP 1 980 791 A2 offenbart ein Gargerät mit einer Bräunungssensorvorrichtung und einer Elektronikeinheit. Es wird vorgeschlagen, dass mittels der Elektronikeinheit wenigstens ein Bräunungsgrad eines Garguts einer Ausgabeeinheit zur Ausgabe an einen Bediener zuführbar ist. Hieraus kann beispielsweise die noch verbleibende Garzeit berechnet werden, wobei auch die Einschubhöhe des Garguts, also der Abstand zwischen Gargut und Heizelement berücksichtigt werden kann.

US 2017/0074522 A1 offenbart ein Kochgerät. Das Kochgerät kann ein oder mehrere Heizelemente enthalten; eine Kochkammer; und eine im Inneren der Kammer angebrachte Kamera. In einigen Ausführungsformen verhindert die Kochkammer, dass sichtbares Licht aus der Kammer entweicht (z.B. ist die Kochkammer fensterlos). In einigen Ausführungsformen werden die Heizelemente von einer Rechenvorrichtung in dem Kochgerät gesteuert. In einigen Ausführungsformen wird die Ausgabe der Kamera verwendet, um das Heizmuster der Heizelemente einzustellen. Insbesondere wird offenbart, dass mittels einer Kamera ein reales Bild oder mehrere reale Bilder eines Garraums aufgenommen werden können und entweder sofort oder zeitversetzt dargestellt werden können.

US 2013/0302483 A1 offenbart Kochgeräte mit Inspektionssystemen einschließlich: einem Abstandssensor und einem digitalen optischen Erkennungsgerät. Der Abstandssensor erfasst die Position des in das Gargerät eingebrachten Lebensmittelprodukts und die digitale optische Erkennungseinrichtung erfasst eine Reihe von Bildern zum Zweck der Lebensmittelprodukterkennung. Sobald das Lebensmittelprodukt erkannt ist, wird dem Bediener der richtige Kochzyklus/das richtige Programm für die Position und Art des in das Kochgerät platzierten Lebensmittelprodukts bereitgestellt. Die Inspektionssysteme stellen auch sicher, dass das Lebensmittelprodukt am Ende des Garzyklus/-programms richtig gegart wurde. Die Inspektionssysteme stellen sicher: (a) das Lebensmittelprodukt wird korrekt erkannt; (b) der Garzyklus/das Programm richtig ausgewählt ist; (c) der richtige Kochzyklus/das richtige Programm bis zum Ende befolgt wird und (d) die Qualität des gekochten Nahrungsmittelprodukts den erwarteten Standards entspricht. Insbesondere offenbart ist ein Bereitstellen eines realen Bilds eines Lebensmittels mit gespeicherten Bildern von zu garenden Lebensmitteln, um durch Auswahl eines gespeicherten Bilds das in dem realen Bild gezeigte Gargut zu identifizieren.

Es ist die **Aufgabe** der vorliegenden Erfindung, die Nachteile des Standes der Technik zumindest teilweise zu überwinden und insbesondere eine verbesserte Möglichkeit für einen Nutzer bereitzustellen, ein gewünschtes Garergebnis auszuwählen.

Diese Aufgabe wird gemäß den Merkmalen der unabhängigen Ansprüche gelöst. Vorteilhafte Ausführungsformen sind Gegenstand der abhängigen Ansprüche, der Beschreibung und der Zeichnungen.

Die Aufgabe wird gelöst durch ein Verfahren zum Zubereiten von Gargut, bei dem das Verfahren aktiviert wird, nachdem ein Garraum eines Gargeräts mit dem Gargut beschickt worden ist; nutzerseitig mindestens ein variierbarer Garparameter eingegeben wird; mittels einer Kamera mindestens ein reales Bild des Garraums aufgenommen wird, , in dem das Gargut abgebildet ist, das reale Bild an eine Datenverarbeitungseinrichtung übertragen wird; das Gargut bestimmt wird, von der Datenverarbeitungseinrichtung von dem mindestens einen realen Bild unterschiedliche virtuelle Bilder des Garguts bereitgestellt werden, wobei die virtuellen Bilder Garzustände des zuvor aufgenommenen Garguts zu einem späteren Garzeitpunkt als dem Zeitpunkt der Aufnahme des realen Bilds zu unterschiedlichen Werten des zu variierenden Garparameters darstellen, die virtuellen Bilder von der Datenverarbeitungseinrichtung auf einen berührempfindlichen Bildschirm zur Ansicht und Auswahl durch einen Nutzer übertragen werden, mit Auswahl des virtuellen Bilds ein Zustandswert des in dem ausgewählten virtuellen Bild abgebildeten Garguts des variablen Garparameters auf das Gargerät übertragen wird und dann mittels der Kamera weitere reale Bilder des Garguts aufgenommen werden und überwacht wird, ob der Zustandswert erreicht worden ist oder mit Auswahl des virtuellen Bilds mittels der Kamera weitere reale Bilder des Garguts aufgenommen werden und durch Bildvergleich zwischen diesen realen Bilder und dem ausgewählten virtuellen Bild überwacht wird, ob der Zustandswert erreicht worden ist, und mindestens eine Aktion ausgelöst wird, wenn eine Übereinstimmung eines mittels der Kamera aufgenommenen realen Bilds mit dem ausgewählten virtuellen Bild innerhalb eines vorgegebenen Ähnlichkeitsbereichs liegt, wobei die virtuellen Bilder aus dem mittels einer Kamera aufgenommenen realen Bild durch Bildverarbeitung auf Basis des identifizierten Garguts veränderte Bilder sind oder einem in einer Datenbank abgespeicherten Referenzbilder des identifizierten Garguts entsprechen.

Dadurch ergibt sich der Vorteil, dass ein Nutzer einen Zustand von Gargut zu zukünftigen Zeitpunkten durch Ansicht des mindestens einen virtuellen Bilds zumindest angenähert betrachten kann. Dies wiederum ermöglicht es ihm vorteilhafterweise, einen für ihn besten Zustand des Garguts optisch auszuwählen und einen Garablauf daran anzupassen. So wiederum wird eine besonders hohe Nutzerfreundlichkeit bei der Zubereitung von Gargut erreicht. Außerdem wird der Vorteil erreicht, dass die Kamera zusätzlich als optischer Zustandssensor genutzt werden kann.

Bei der Bildverarbeitung wird das mindestens eine virtuelle Bild aus dem mittels der Kamera aufgenommenen realen Bild berechnet. Dies ergibt den Vorteil, dass das in dem realen Bild aufgenommene Gargut in dem mindestens einen virtuellen Bild besonders ähnlich nachgebildet wird, z.B. im Hinblick auf eine konkrete Form, Farbe und/oder Anordnung des Garguts. Dadurch wiederum wird es einem Nutzer besonders leicht gemacht, einen Garfortschritt des Garguts in dem mindestens einen virtuellen Bild nachzuvollziehen. Die Berechnung kann mittels einer entsprechend eingerichteten (z.B. programmierten) Datenverarbeitungseinrichtung vorgenommen werden. Dies kann diejenige Datenverarbeitungseinrichtung sein, mittels der auch der Bildvergleich vorgenommen wird.

Unter einer Kamera kann jede Bildaufnahmeeinrichtung verstanden werden, welche dazu eingerichtet ist ein reales Bild des Garguts aufzunehmen. Die Kamera ist im für einen Menschen sichtbaren Spektralbereich empfindlich, insbesondere nur in dem sichtbaren Spektralbereich empfindlich (also z.B. keine oder keine reine IR-Kamera).

Unter einem "virtuellen" Bild wird also insbesondere ein Bild verstanden, das nicht dem von der Kamera aufgenommenen Bild als solchem entspricht. Das virtuelle Bild ist vielmehr ein aus dem aufgenommenen Bild durch Bildverarbeitung abgeleitetes oder verändertes Bild oder ein aus einer Datenbank abgerufenes Bild ("Referenzbild") eines Garguts (aber nicht genau des durch die Kamera aufgenommenen Garguts).

Das Bereitstellen des virtuelles Bilds umfasst insbesondere die Möglichkeit, das mindestens eine virtuelle Bild auf einem Bildschirm darzustellen. Der Bildschirm kann ein Bildschirm eines Gargeräts, insbesondere mittels dessen das Gargut zubereitet wird, und/oder ein Bildschirm eines Nutzerendgeräts wie eines Smartphones, Tablet-PCs, Laptop-PCs, Desktop-PCs usw. sein. Der Bildschirm ist insbesondere ein berührungsempfindlicher Bildschirm, so dass ein dargestelltes virtuelles Bild betätigt werden kann, um es auszuwählen, z.B. um mindestens eine mit diesem virtuellen Bild zusammenhängende Aktion auszulösen.

Dass einem Nutzer mehrere virtuelle Bilder zur Ansicht bereitgestellt werden, kann insbesondere umfassen, dass die virtuellen Bilder insbesondere unterschiedlichen Werten mindestens eines Garparameters entsprechen, z.B. einer Gardauer und/oder einer Gartemperatur. In anderen Worten kann einem Nutzer eine Mehrzahl von Bilder zur Ansicht bereitgestellt werden, die eine unterschiedliche Gargeschichte darstellen. Der Nutzer kann ein virtuelles Bild auswählen, um dessen Garparameter angezeigt zu bekommen und/oder um zumindest einen Teil der veränderlichen oder variablen Garparameter in ein Gargerät zu übernehmen, wie weiter unten genauer dargestellt wird.

Das obige Verfahren kann in einer Weiterbildung von einem Nutzer ausgelöst oder gestartet werden, z.B. durch Betätigen eines entsprechenden Betätigungsfelds an einem Gargerät oder an einem Nutzerendgerät (beispielsweise über ein entsprechendes Applikationsprogramm). Der Nutzer kann in einer Weiterbildung das Verfahren zu einem beliebigen Zeitpunkt, insbesondere vor oder während eines Garbetriebs oder Garablaufs starten. Das von der Kamera aufgenommene reale Bild kann folglich vor Beginn eines Garablaufs und/oder während eines Garablaufs aufgenommen werden. Es können auch mehrere reale Bilder zu unterschiedlichen Zeitpunkten aufgenommen werden.

Es ist eine Ausgestaltung, dass das mindestens eine virtuelle Bild einem Nutzer (z.B. eines das Gargut zubereitenden Gargeräts) zur Auswahl bereitgestellt wird und mit Auswahl eines virtuellen Bilds mindestens ein Garparameter für das Gargerät bereitgestellt wird, der zu einem Garzustand führt, welcher dem Garzustand des Garguts in dem ausgewählten virtuelle Bild entspricht. So wird der Vorteil erreicht, dass ein Nutzer einen gewünschten zukünftigen Zustand oder Endzustand des Garguts anhand eines virtuellen Bilds aussuchen oder auswählen kann und folgend durch die Auswahl zumindest teilautomatisch mindestens ein Garparameter an dem das Gargut behandelnden Gargeräts so eingestellt wird, dass der zu dem ausgewählten virtuellen Bild passende Garzustand zumindest annähernd erreicht wird. Insbesondere kann der zu dem ausgewählten virtuellen Bild passende Garzustand mit Beendigung eines Garablaufs oder mit Beendigung einer bestimmten Phase oder Abschnitt des Garablaufs erreicht werden. In anderen Worten kann der Garablauf oder ein Abschnitt davon beendet werden, wenn der zu dem ausgewählten virtuellen Bild passende Garzustand erreicht worden ist. Alternativ oder zusätzlich kann dann mindestens eine andere Aktion ausgelöst werden, z.B. ein Hinweis an einer Nutzer ausgegeben werden.

Es ist eine Ausgestaltung, dass der zu dem ausgewählten virtuellen Bild zugehörige mindestens eine Garparameter mit Auswahl des virtuellen Bilds automatisch von dem Gargerät übernommen wird. So wird eine besonders nutzerfreundliche Möglichkeit bereitgestellt, einen Garablauf zu steuern, insbesondere einen gewünschten Garzustand von Gargut zielgenau zu erreichen.

Es ist eine Ausgestaltung, dass der mindestens eine Garparameter mindestens einen Garparameter aus der Gruppe: Gardauer; Restgardauer; Gartemperatur; Garbetriebsart (z.B. Unterhitze, Oberhitze, Grillbetriebsart, Heißluft usw.); Feuchtigkeitsgrad; Drehzahl eines Umluftgebläses; Mikrowellenleistung; Kochstufe umfasst. Die Gartemperatur kann beispielsweise eine Garraumtemperatur eines Garraums, eine Kerntemperatur eines Garguts und/oder eine Temperatur eines Gargeschirrs (wie eines Topfs, einer Bratpfanne, eines Bräters usw.) umfassen.

Die an einem bestimmten Gargerät zu Verfügung stehenden Garparameter können sich unterscheiden. So können in dem einfachen Backofen nur die Garparameter Restgardauer; Garraumtemperatur und Garbetriebsart zu Verfügung stehen, bei einem Backofen mit Dampferzeugungsfunktion zusätzlich der Garparameter Feuchtigkeitsgrad, bei einem zur Zusammenarbeit mit einem Kerntemperaturfühler ausgebildeten Gargerät auch der Garparameter Kerntemperatur usw. Weist das Gargerät eine Mikrowellenfunktionalität auf (z.B. ein eigenständiger Mikrowellenofen oder ein Backofen mit Mikrowellenfunktionalität) kann der Garparameter Mikrowellenleistung zur Verfügung stehen, usw. Bei einem Kochfeld kann die einer Kochstelle zugehörige Leistungsstufe und/oder eine Temperatur eines Gargeschirrs und/oder eine Temperatur eines Garguts zur Verfügung stehen usw.

Dass mindestens ein Garparameter nutzerseitig vorgebbar ist, ergibt die Möglichkeit, solche Garparameter zur Bereitstellung des mindestens einen virtuellen Bilds nutzerseitig vorzugeben, die zur gelungenen und/oder schnellen Zubereitung von Gargut vorausgesetzt werden. Mittels der Auswahl des virtuellen Bilds kann dann insbesondere mindestens ein Garparameter einem Nutzer bereitgestellt oder automatisch übernommen werden, der noch frei wählbar oder variierbar ist.

In einem Beispiel kann ein Nutzer eines Backofens eine gewünschte Betriebsart und Gartemperatur fest vorgeben, aber eine Restgardauer über die Auswahl eines virtuellen Bilds auswählen. Die Kamera kann in den Backofen integriert sein und/oder außerhalb des Backofens angeordnet sein und dann z.B. durch ein Sichtfenster einer Garraumtür in den Garraum gerichtet sein.

In einem anderen Beispiel kann ein Nutzer eines Backofens eine gewünschte Betriebsart und Restgardauer fest vorgeben, aber eine Gartemperatur über die Auswahl eines virtuellen Bilds auswählen.

In noch einem anderen Beispiel kann ein Nutzer eines Backofens mit Dampfgarfunktion eine gewünschte Betriebsart, Gartemperatur und Garraumfeuchtigkeit vorgeben, aber eine Restgardauer über die Auswahl eines virtuellen Bilds auswählen.

In noch einem anderen Beispiel kann ein Nutzer eines Backofens eine gewünschte Betriebsart und Gartemperatur vorgeben, aber eine Ziel-Kerntemperatur über die Auswahl eines virtuellen Bilds auswählen.

In noch einem anderen Beispiel kann ein Nutzer eines Kochfelds eine gewünschte Leistungsstufe einer bestimmten Kochstelle vorgeben, aber eine Restgardauer über die Auswahl eines virtuellen Bilds auswählen. Die Kamera kann in diesem Fall z.B. in eine Esse oder Dunstabzugshaube integriert sein.

Es ist eine Weiterbildung, dass ein Nutzer vor Beginn der Bereitstellung des mindestens einen virtuellen Bilds eine Art des Garguts (z.B. umfassend einen Typ des mindestens einen Garguts, eine Zubereitungsart usw.) eingibt, z.B. über eine Nutzerschnittstelle eines Gargeräts oder eines Nutzerendgeräts. Dadurch wird es ermöglicht, virtuelle Bilder bereitzustellen, welche den Garzustand des Garguts besonders präzise angenähert darstellen.

Es kann also mittels des aufgenommenen realen Bilds eine Identifizierung des in dem aufgenommenen Bild abgebildeten Garguts vorgenommen werden, insbesondere automatisch vorgenommen werden, z.B. mittels Objekterkennung. Dies ist eine besonders nutzerfreundliche Möglichkeit, eine Art des zu behandelnden oder behandelten Garguts zu bestimmen. In einer Weiterbildung kann ein Nutzer die durch die automatische Identifizierung des Garguts erkannten Angaben zu dem Gargut überprüfen und ggf. ändern oder korrigieren.

Der Ähnlichkeitsbereich entspricht insbesondere einer Bandbreite oder einem Zielkorridor, der dem ausgewählten virtuellen Bild zugeordnet ist. Der Ähnlichkeitsbereich kann fest vorgegeben sein oder durch einen Nutzer änderbar oder einstellbar sein. Die mindestens eine Aktion kann ein Ausgeben eines z.B. akustischen und/oder optischen Hinweises an einen Nutzer umfassen (optional einschließlich einer Ausgabe einer Nachricht an den Nutzer) und/oder ein Beenden des Garablaufs oder einer Garphase oder eines Garabschnitts davon. Der Bildvergleich kann mittels einer Datenverarbeitungseinrichtung vorgenommen werden, die Teil des Gargeräts ist oder die durch eine geräteexterne Instanz bereitgestellt wird, welche mit der Kamera datentechnisch gekoppelt ist, z.B. mittels eines Netzwerk-Servers oder der sog. "Cloud" (cloud-basierte Datenverarbeitungseinrichtung).

Es ist eine Ausgestaltung, dass mindestens eine Aktion ausgelöst wird, wenn ein Bräunungsgrad des eines mittels der Kamera aufgenommenen Bilds mit einem Bräunungsgrad des ausgewählten virtuellen Bilds übereinstimmt, ggf. innerhalb eines vorgegebenen Ähnlichkeitsbereichs. Dadurch wird der Vorteil erreicht, dass die Kamera zusätzlich als optischer Bräunungssensor genutzt werden kann. Erreicht der Bräunungsgrad des realen Garguts also den Bräunungsgrad des in dem virtuellen Bild dargestellten Garguts bzw. einer Bandbreite des Bräunungsgrads des in dem virtuellen Bild dargestellten Garguts, kann die mindestens eine Aktion ausgelöst werden.

Zusätzlich oder alternativ zu dem Bräunungsgrad können auch noch andere Zustände oder Zustandsänderungen des Garguts überwacht werden, z.B. ein Volumen und/oder eine Form des Garguts (was z.B. zum Zubereiten von Soufflés, Brotteig usw. nützlich ist), dessen Textur, usw.

Es allgemein möglich, die Auswahl eines virtuellen Bilds zur Einstellung mindestens eines Garparameters und/oder zu Steuerung eines Garablaufs oder auch nur eines bestimmten Garabschnitts oder Garphase davon zu nutzen. Mögliche Garabschnitte oder Garphasen können beispielsweise ein Aufgehen von Teig (z.B. Brotteig), eine Trocknung des Garguts und/oder eine Bräunung betreffen.

Das virtuelle Bild kann beispielsweise dergestalt aus dem realen Bild berechnet oder abgeleitet werden, dass Farben des in dem realen Bild abgebildeten Garguts oder von in dem realen Bild abgebildeten verschiedenen Gargütern an einen Garfortschritt angepasst werden. So kann in dem virtuellen Bild ein Bräunungsgrad des Garguts bzw. der Gargüter an einen zukünftigen Garzeitpunkt angepasst werden. Alternativ oder zusätzlich kann das virtuelle Bild dergestalt aus dem realen Bild berechnet oder abgeleitet werden, dass eine Formänderung des Garguts berechnet wird.

Die Berechnung der virtuellen Bilder kann anhand geeigneter Algorithmen durchgeführt werden. Diese Algorithmen können in einer Weiterbildung auf gargutspezifische und garparameterabhängige Kennlinien zurückgreifen. Alternativ oder zusätzlich können die Algorithmen nach Art neuraler Netzwerke arbeiten oder ablaufen, insbesondere unter Nutzung des sog. "Deep Learning". Die Algorithmen können in einer Weiterbildung die realen Bilder nutzen, um sich für einen bestimmten Nutzer oder eine Nutzgruppe selbstlernend anzupassen oder zu ändern.

Das mindestens eine virtuelle Bild kann also aus einem in einer Datenbank abgespeicherten Bild bestimmt werden, insbesondere einem in einer Datenbank abgespeicherten Bild entsprechen. Dadurch kann vorteilhafterweise auf eine Objektbearbeitung eines in dem realen Bild erkannten Garguts verzichtet werden, was einen Rechenaufwand verringert. Die Referenzbilder können zuvor bzw. außerhalb des obigen Verfahrens mittels einer Kamera aufgenommen worden sein, z.B. durch einen Hersteller eines Gargeräts, ein Kochstudio, einen Nutzer usw. Wird beispielsweise in dem im Rahmen des Verfahrens aufgenommenen realen Bilds ein Backhähnchen identifiziert oder von einem Nutzer als Gargut angegeben, können die virtuellen Bilder Referenzbildern entsprechen, welche ein zu unterschiedlichen Garzeitpunkten aufgenommenes Referenz-Backhähnchen zeigen, das mit den gleichen oder ähnlichen vorgegebenen Garparametern gebacken worden ist.

Es ist eine Ausgestaltung, dass der spätere Garzeitpunkt nutzerseitig einstellbar ist. Dadurch wird der Vorteil erreicht, dass ein Nutzer ein virtuelles Bild des in dem realen Bild abgebildeten, insbesondere erkannten, Garguts zu einem von ihm bestimmten späteren Garzeitpunkt ansehen kann. Falls also beispielsweise ein Nutzer sehen möchte, wie das Gargut wahrscheinlich in fünf Minuten aussehen wird, kann er als späteren Garzeitpunkt "5 Minuten" vorgeben und erhält dann ein entsprechendes virtuelles Bild. Der Nutzer kann dann mindestens eine Aktion auslösen (z.B. die fünf Minuten als Restgardauer festlegen), braucht es aber nicht. Auch kann ein Nutzer bei mehreren virtuellen Bildern deren Zeitschritte einstellen.

Es ist eine Ausgestaltung, dass das von der Kamera aufgenommene Bild und das mindestens eine virtuelle Bild das Gargut aus dem gleichen Blickwinkel zeigen. Dies erleichtert vorteilhafterweise einen Bildvergleich.

Es ist eine alternative oder zusätzliche Ausgestaltung, dass das von der Kamera aufgenommene Bild und das mindestens eine virtuelle Bild das Gargut aus einem unterschiedlichen Blickwinkel zeigen. So wird der Vorteil erreicht, dass einem Nutzer verschiedene Ansichten des Garguts bereitstellbar sind. Die Ansichten unter unterschiedlichen Blickwinkeln können berechnet und/oder aus Referenzbildern bereitgestellt werden.

Die Aufgabe wird auch gelöst durch ein Gargerätesystem, aufweisend ein Gargerät mit einem Garraum und mindestens eine in den Garraum gerichtete Kamera zum Aufnehmen von durch das Gargerät zu garendem Gargut, wobei das Gargerätesystem dazu eingerichtet ist, das Verfahren wie oben beschrieben durchzuführen. Dazu ist das Gargerät dazu eingerichtet ist, die von der Kamera aufgenommenen realen Bilder auf eine Datenverarbeitungseinrichtung zu übertragen, und die Datenverarbeitungseinrichtung dazu eingerichtet, die virtuellen Bilder des Garguts, die Garzustände des zuvor aufgenommenen Garguts zu unterschiedlichen späteren Garzeitpunkt darstellen, bereitzustellen und auf das Gargerät zu übertragen. Das Gargerätesystem kann analog zu dem Verfahren ausgebildet werden und weist die gleichen Vorteile auf.

Dieses Gargerätesystem weist den Vorteil auf, dass es auch auf Gargeräte anwendbar ist, die keinen verschließbaren Garraum und ggf. auch selbst keine Kamera aufweisen, z.B. auf Kochfelder. Die Kamera kann also in das Gargerät integriert sein oder eine eigenständige Kamera sein. Ein mögliches Beispiel für ein solches Gargerätesystem umfasst ein Kochfeld und eine Esse oder Dunstabzugshaube, wobei die Kamera an der Dunstabzugshaube angeordnet sein kann. Die Kamera ist auf das Kochfeld gerichtet bzw. das Kochfeld befindet sich im Blickfeld der Kamera. Die Kamera kann dann ein reales Bild eines in einer Pfanne, einem Topf o.ä. garenden Garguts aufnehmen und entsprechende virtuelle Bilder bereitstellen.

Es ist eine Ausgestaltung, dass das Gargerätesystem die Datenverarbeitungseinrichtung aufweist. Dieses Gargerät ist insbesondere zur autonomen Durchführung des Verfahrens eingerichtet ist.

Es ist eine Ausgestaltung, dass das Gargerät ein Backofen, Herd, Mikrowellengerät, Dampfgarer oder eine beliebige Kombination davon ist, z.B. ein Backofen mit Mikrowellen- und/oder Dampferzeugungsfunktionalität.

Es ist eine Ausgestaltung, dass die Datenverarbeitungseinrichtung eine mit dem Gargerät über ein Datennetzwerk gekoppelte Datenverarbeitungseinrichtung ist. Das Gargerät kann zur datentechnischen Kopplung über das Datennetzwerk mit einem Kommunikationsmodul wie einem WLAN-Modul, Bluetooth-Modul und/oder Ethernet-Modul o.ä. ausgerüstet sein.

Allgemein können die virtuellen Bilder an dem Gargerät und/oder auf einem entsprechend ausgestalteten (z.B. programmierten) Nutzerendgerät bereitgestellt, angesehen und/oder ausgewählt werden.

Die oben beschriebenen Gargeräte sind insbesondere Haushaltsgeräte.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt eine Skizze eines Haushalts-Gargerätesystems; und
- Fig.2: zeigt einen möglichen Ablauf des Verfahrens auf dem Haushalts-Gargerätesystem;
- Fig.3: zeigt ein reales Bild und zwei daraus bestimmte virtuelle Bilder; und
- Fig.4: zeigt eine Skizze eines weiteren realen Bilds und daraus bestimmte virtuelle Bilder.

**Fig.1** zeigt eine Skizze eines Gargerätesystems 1 mit einem Backofen 2 als dem Gargerät. Der Backofen 2 weist einen Garraum 3 auf, in dem Gargut G (ein oder mehrere Gargüter oder Speisen) behandelbar ist. Der Backofen 2 kann in einer Weiterbildung außer seinen herkömmlichen Heizarten (Oberhitze, Unterhitze, Grill, Heißluft, Umluft usw.) für den Garraum 3 auch eine Mikrowellenfunktionalität und/oder eine Dampferzeugungsfunktionalität aufweisen. Der Betrieb des Backofens 2 ist mittels einer Steuereinrichtung 4 steuerbar, die auch mit einer in den Garraum 3 gerichteten Kamera 5, einer Nutzerschnittstelle 6 und mit mindestens einem Kommunikationsmodul 7 datentechnisch verbunden ist.

Mittels der Kamera 5 können reale Bilder Br von in dem Garraum 3 befindlichem Gargut G aufgenommen werden. Die Kamera 5 ist insbesondere eine Digitalkamera. Die Kamera 5 ist insbesondere eine Farbkamera. Die realen Bilder Br werden von der Kamera 5 an die Steuereinrichtung 4 übertragen. Sie können in einer Weiterbildung von der Steuereinrichtung 4 weiter auf einen insbesondere berührempfindlichen Bildschirm 8 der Nutzerschnittstelle 6 zur Ansicht weitergeleitet werden. Die Nutzerschnittstelle 6 dient ferner dazu, Nutzereinstellungen zu empfangen und an die Steuereinrichtung 4 weiterzuleiten. Insbesondere kann ein Nutzer über die Nutzerschnittstelle 6 auch für einen Garablauf oder Abschnitt davon gewünschte Garparameter einstellen und zur Bereitstellung mindestens eines virtuellen Bilds Bv nötige Annahmen oder Informationen eingeben.

Das mindestens eine Kommunikationsmodul 7 ermöglicht eine datentechnische Kopplung des Backofens 2 mit einer externen Datenverarbeitungseinrichtung 9, z.B. über ein Datennetzwerk 10. Das Kommunikationsmodul 7 kann z.B. ein WLAN-Modul sein. Die Datenverarbeitungseinrichtung 9 kann wie angedeutet in einem Server (o. Abb.) verortet sein oder kann cloud-basiert sein. Der Inhaber der Datenverarbeitungseinrichtung 9 kann der Hersteller des Backofens 2 sein.

Das mindestens eine Kommunikationsmodul 7 ermöglicht ferner eine datentechnische Kopplung des Backofens 2 mit einem Nutzerendgerät 11, insbesondere mit einem mobilen Nutzerendgerät wie einem Smartphone. Diese datentechnische Kopplung kann ebenfalls über das Datennetzwerk 10 erfolgen, z.B. mittels des WLAN-Moduls. Das Kommunikationsmodul 6 kann aber zur direkten datentechnischen Kopplung mit dem Nutzerendgerät 11 eingerichtet sein, z.B. als Bluetooth-Modul. Dies ermöglicht eine Fernsteuerung des Backofens 2 über das Nutzerendgerät 11. Insbesondere kann ein Nutzer auch an dem Nutzerendgerät 11 die für einen Garablauf oder Abschnitt davon gewünschten Garparameter einstellen und zur Bereitstellung mindestens eines virtuellen Bilds Bv nötige Annahmen oder Informationen eingeben.

Das Nutzerendgerät 11 kann über das Datennetzwerk 10 mit der Datenverarbeitungseinrichtung 9 verbunden sein, z.B. durch Ablaufenlassen eines entsprechenden Applikationsprogramms auf dem Nutzerendgerät 11.

Der Backofen 2 ist insbesondere dazu eingerichtet, die von der Kamera 5 aufgenommenen realen Bilder Br an die Datenverarbeitungseinrichtung 9 zu übertragen oder zu senden. Er kann auch dazu eingerichtet sein, die von der Kamera 5 aufgenommenen realen Bilder Br an das Nutzerendgerät 11 zu übertragen.

Die Datenverarbeitungseinrichtung 9 ist dazu eingerichtet, mindestens ein virtuelles Bild Bv des Garguts G, das einen Garzustand des zuvor aufgenommenen Garguts G zu einem späteren Garzeitpunkt als dem Zeitpunkt der Aufnahme des realen Bilds Br darstellt, bereitzustellen und auf den Backofen 2 und/oder das Nutzerendgerät 11 zu übertragen.

**Fig.2** zeigt einen möglichen Ablauf des Verfahrens zum Zubereiten von Gargut G auf dem Haushalts-Gargerätesystem 1.

In einem Schritt S1 hat ein Nutzer den Garraum 3 mit dem Gargut G beschickt, an dem Backofen 2 Garparameter eingestellt und aktiviert dann das Verfahren. Er kann das Verfahren über den berührempfindlichen Bildschirm 8 der Nutzerschnittstelle 6 und/oder über das Nutzerendgerät 11 aktivieren.

In einem Schritt S2 gibt der Nutzer an dem berührempfindlichen Bildschirm 8 der Nutzerschnittstelle 6 oder über das Nutzerendgerät 11 (z.B. über ein entsprechendes Applikationsprogramm oder "App") mindestens einen fest vorgegebenen Garparameter des Backofens 2 und mindestens einen zu variierenden Garparameter ein. Beispielhaft kann der Nutzer eine Garbetriebsart und eine Garraumtemperatur des Backofens 2 vorgeben und die Gardauer als variabel festlegen. Alternativ kann der Nutzer die fest vorgegebenen Garparameter an dem Backofen 2 einstellen. In noch einer Alternative wählt der Nutzer nur den mindestens einen zu variierenden Garparameter aus.

In einem Schritt S3 nimmt die Kamera 5 ein reales Bild Br des Garraums 3 auf, in dem das Gargut G abgebildet ist, auf.

In einem Schritt S4 wird das reale Bild Br von dem Backofen 2 an die Datenverarbeitungseinrichtung 9 übertragen.

In einem Schritt S5 identifiziert die Datenverarbeitungseinrichtung 9 das in dem realen Bild Br abgebildete Gargut G, z.B. mittels Objekterkennung.

In einem Schritt S6 erzeugt die Datenverarbeitungseinrichtung 9 virtuelle Bilder Bv. In den virtuellen Bildern Bv ist das Gargut G so bildbearbeitet worden ist, das es das Gargut G zu unterschiedlichen Werten des zu variierenden Garparameters nachbildet oder simuliert, hier beispielhaft in Bezug auf die Gardauer. Praktisch kann insbesondere eine Bildfolge von virtuellen Bildern Bv des Garguts G erstellt werden, welche den Zustand des Garguts G zu fortschreitenden Gardauern simulieren oder nachbilden. Beispielsweise können zwölf virtuelle Bilder Bv erzeugt werden, die einem jeweiligen Fortschritt der Gardauer von fünf Minuten entsprechen. Ein Nutzer kann, z.B. in Schritt S2, eine Zahl der virtuellen Bilder Bv, einen zeitlichen Abstand zwischen aufeinanderfolgenden virtuellen Bildern Bv und/oder einen Höchstwert der Gardauer eingeben.

In einem Schritt S7 werden die virtuellen Bilder Bv von der Datenverarbeitungseinrichtung 9 auf das Nutzerendgerät 11 und/oder auf den berührempfindlichen Bildschirm 8 des Backofens 2 zur Ansicht durch einen Nutzer übertragen.

In einem Schritt S8 kann der Nutzer nun die virtuellen Bilder Bv betrachten und dasjenige virtuelle Bild Bv auswählen (z.B. durch Berühren auf dem berührungsempfindlichen Bildschirm 8), das dem gewünschten Garergebnis am nächsten kommt, z.B. in Bezug auf einen Bräunungsgrad. Mit Auswahl des virtuellen Bilds Bv wird somit mindestens ein Garparameter für den Backofen bereitgestellt wird, der zu einem Garzustand führt, welcher dem Garzustand des Garguts G in dem ausgewählten virtuellen Bild Bv entspricht.

In einem nicht zur Erfindung gehörigen Schritt S9a wird mit Auswahl des virtuellen Bilds Bv der zugehörige Wert des variablen Garparameters (hier: der Gardauer) auf den Backofen 2 automatisch oder durch einen Nutzer ausgelöst übertragen bzw. von dem Backofen 2 übernommen und damit der Backofen 2 auf diese Gardauer eingestellt. Mit Erreichen dieser Gardauer wird mindestens eine Aktion ausgelöst, z.B. der Garablauf oder eine bestimmte Garphase beendet.

In einem zur Erfindung gehörigen Schritt S9b wird mit Auswahl des virtuellen Bilds Bv ein Zustandswert (hier z.B. ein Bräunungsgrad) des in dem ausgewählten virtuellen Bild Bv abgebildeten Garguts G des variablen Garparameters auf den Backofen 2 übertragen bzw. von dem Backofen 2 übernommen. Der Backofen 2 kann dann mittels der Kamera 5 - insbesondere in regelmäßigen Abständen - reale Bilder Br des Garguts G in dem Garraum 3 aufnehmen und das Gargut G auf dessen Bräunungsgrad hin überwachen. Ist der gewünschte Bräunungsgrad (zumindest innerhalb eines Ähnlichkeitsbereichs, also nicht zwangsweise genau) erreicht, wird mindestens eine Aktion ausgelöst, z.B. der Garablauf oder eine bestimmte Garphase beendet. Alternativ kann ein Bildvergleich zwischen den realen Bilder Br und dem ausgewählten virtuellen Bild Bv durchgeführt werden, um den Bräunungsgrad zu bestimmen. Der Bildvergleich kann z.B. durch die Steuereinheit 4 und/oder durch die Datenverarbeitungseinrichtung 9 vorgenommen werden.

Allgemein können das von der Kamera 5 aufgenommene Bild Br und das mindestens eine virtuelle Bild Bv das Gargut G aus einem unterschiedlichen Blickwinkel zeigen.

Alternativ oder zusätzlich können die virtuellen Bilder Bv in Schritt S6 in einer mit der Datenverarbeitungseinrichtung 9 gekoppelten oder in der Datenverarbeitungseinrichtung 9 integrierten Datenbank 12 abgespeicherte Referenzbilder sein.

**Fig.3** zeigt ein zu einem Zeitpunkt t0 aufgenommenes reales Bild Br (t0), ein für einen folgenden Zeitpunkt t1 mit t1 > t0 bestimmtes virtuelles Bild Bv (t1) von Gargut G und ein für einen folgenden Zeitpunkt t2 mit t2 > t1 bestimmtes virtuelles Bild Bv (t2). Beispielsweise kann t2 = t1 + 30 min und t1 = t0+ 30 min betragen. Das zugehörige Gargut G ist hier z.B. als ein Gemüseblatt gezeigt.

Die virtuellen Bilder Bv (t1) und B(v2) sind z.B. aus dem realen Bild Br (t0) mittels eines Algorithmus berechnet worden. Der Algorithmus ist dazu ausgestaltet, einen Bräunungsgrad, eine Form und/oder eine Textur des in dem realen Bild Br (t0) abgebildeten Garguts G unter vorgegebenen Garparametern wie Garraumtemperatur und Garbetriebsart für die Zeitpunkte t1 und t2 anzupassen.

Alternativ können die dargestellten Bilder sämtlich aus einer Datenbank 12 abgerufene Bilder sein, die Gargut G zeigen, das einem Typ von Gargut entspricht, das in einem zuvor aufgenommenen realen Bild (nicht dargestellt) identifiziert worden ist oder von einem Nutzer angegeben worden ist.

**Fig.4** zeigt eine Skizze eines weiteren realen Bilds Bv (t0) und daraus für eine Garraumtemperatur T1 bestimmte virtuelle Bilder Bv (T1, t1) und Bv (T1, t2) sowie für eine Garraumtemperatur T2 bestimmte virtuelle Bilder Bv (T2, t1) und Bv (T2, t2). Hier sind somit die Garraumtemperatur und die Gardauer variable Garparameter, die insbesondere durch den Nutzer zur Variation ausgewählt worden sind. Es gilt wiederum t0 < t1 < t2. Ferner gilt T1 < T2, z.B. mit T1 = 100°C und T2 = 180°C.

Die virtuelle Bilder Bv zeigen abhängig von der durch den Nutzer gewählten Garraumtemperaturen T1, T2 und Gardauern t1, t2 unterschiedliche Bräunungsgrade. Ein Nutzer kann aus den virtuellen Bildern Bv ein Bild Bv auswählen, und der darin gezeigte Bräunungsgrad wird als Ziel oder Zielwert für das reale Gargut für den Backofen 2 übernommen. Die Kamera 5 kann dann als optischer Bräunungssensor verwendet werden, um z.B. den Garablauf oder eine zugehörige Bräunungsphase zu beenden, wenn der Bräunungsgrad des realen Garguts G den in dem ausgewählten virtuellen Bild abgebildeten Bräunungsgrad (insbesondere innerhalb eines Ähnlichkeitsbands oder -bereichs) erreicht hat.

Selbstverständlich ist die vorliegende Erfindung nicht auf das gezeigte Ausführungsbeispiel beschränkt.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

### Bezugszeichenliste

- 1: Gargerätesystem
- 2: Backofen
- 3: Garraum
- 4: Steuereinrichtung
- 5: Kamera
- 6: Nutzerschnittstelle
- 7: Kommunikationsmodul
- 8: Berührempfindlicher Bildschirm
- 9: Datenverarbeitungseinrichtung
- 10: Datennetzwerk
- 11: Nutzerendgerät
- 12: Datenbank
- Br: Reales Bild
- Bv: Virtuelles Bild
- G: Gargut
- t0, t1, t2: Zeitpunkt
- S1-S8,S9a, S9b: Verfahrensschritt
- T1, T2: Garraumtemperatur

## Patentansprüche

1. Verfahren (S1-S8, S9a, S9b) zum Zubereiten von Gargut (G), bei dem
- das Verfahren (S1-S8, S9a, S9b) aktiviert wird, nachdem ein Garraum (3) eines Gargeräts (2) mit dem Gargut (G) beschickt worden ist (S1);
- nutzerseitig mindestens ein variierbarer Garparameter eingegeben wird (S2);
- mittels einer Kamera (5), welche im für einen Menschen sichtbaren Spektralbereich empfindlich ist, mindestens ein reales Bild (Br) des Garraums (3) aufgenommen wird, in dem das Gargut (G) abgebildet ist (S3),
- das reale Bild (Br) an eine Datenverarbeitungseinrichtung (9) übertragen wird (S4);
- das Gargut (G) bestimmt wird, insbesondere von der Datenverarbeitungseinrichtung (9) das in dem realen Bild (Br) abgebildete Gargut (G) identifiziert wird (S5);
- von der Datenverarbeitungseinrichtung (9) von dem mindestens einen realen Bild (Br) mehrere unterschiedliche virtuelle Bilder (Bv) des Garguts (G) bereitgestellt werden, wobei die virtuellen Bilder (Bv) Garzustände des zuvor aufgenommenen Garguts (G) zu einem späteren Garzeitpunkt als dem Zeitpunkt der Aufnahme des realen Bilds (Br) zu unterschiedlichen Werten des zu variierenden Garparameters darstellen (S6),
- die virtuellen Bilder (Bv) von der Datenverarbeitungseinrichtung (9) auf einen berührempfindlichen Bildschirm (8) zur Ansicht und Auswahl durch einen Nutzer übertragen werden (S7, S8);
- mit Auswahl des virtuellen Bilds (Bv) ein Zustandswert des in dem ausgewählten virtuellen Bild (Bv) abgebildeten Garguts (G) des variablen Garparameters auf das Gargerät (2) übertragen wird und dann mittels der Kamera (5) weitere reale Bilder (Br) des Garguts (G) aufgenommen werden und überwacht wird, ob der Zustandswert erreicht worden ist (S9b)
oder
mit Auswahl des virtuellen Bilds (Bv) mittels der Kamera (5) weitere reale Bilder (Br) des Garguts (G) aufgenommen werden und durch Bildvergleich zwischen diesen realen Bilder (Br) und dem ausgewählten virtuellen Bild (Bv) überwacht wird, ob der Zustandswert erreicht worden ist, und
- mindestens eine Aktion ausgelöst wird, wenn eine Übereinstimmung eines mittels der Kamera (5) aufgenommenen realen Bilds (Br) mit dem ausgewählten virtuellen Bild (Bv) innerhalb eines vorgegebenen Ähnlichkeitsbereichs liegt (S9b),
wobei die virtuellen Bilder (Bv)
- aus dem mittels einer Kamera (5) aufgenommenen realen Bild (Br) durch Bildverarbeitung auf Basis des identifizierten Garguts (G) veränderte Bilder sind oder
- in einer Datenbank abgespeicherten Referenzbildern des identifizierten Garguts (G) entsprechen.

2. Verfahren nach Anspruch 1 (S1-S8, S9a), bei dem der zu dem ausgewählten virtuellen Bild (Bv) zugehörige mindestens eine Garparameter mit Auswahl des virtuellen Bilds (Bv) automatisch von dem Gargerät (2) übernommen wird (S9a).

3. Verfahren (S1-S8, S9a, S9b) nach einem der vorhergehenden Ansprüche, bei dem der mindestens eine Garparameter mindestens einen Garparameter aus der Gruppe
- Gardauer;
- Restgardauer;
- Gartemperatur;
- Garbetriebsart (z.B. Unterhitze, Oberhitze, Grillbetriebsart, Heißluft usw.);
- Feuchtigkeit;
- Drehzahl eines Umluftgebläses;
- Mikrowellenleistung;
- Kochstufe
umfasst (S2).

4. Verfahren (S1-S8, S9b) nach einem der vorhergehenden Ansprüche, bei mindestens eine Aktion ausgelöst wird, wenn ein Bräunungsgrad des eines mittels der Kamera (5) aufgenommenen Bilds (Br) mit einem Bräunungsgrad des ausgewählten virtuellen Bilds (Bv) innerhalb eines vorgegebenen Ähnlichkeitsbereichs liegt (S9b).

5. Verfahren (S1-S8, S9a, S9b) nach einem der vorhergehenden Ansprüche, bei dem der spätere Garzeitpunkt nutzerseitig einstellbar ist.

6. Verfahren (S1-S8, S9a, S9b) nach einem der vorhergehenden Ansprüche, bei dem das von der Kamera (5) aufgenommene Bild (Br) und das mindestens eine virtuelle Bild (Bv) das Gargut (G) aus einem unterschiedlichen Blickwinkel zeigen.

7. Verfahren nach einem der vorhergehenden Ansprüche, bei dem nutzerseitig mindestens ein fest vorgegebener Garparameter und mindestens ein zu variierender Garparameter eingegeben wird (S2).

8. Verfahren nach einem der vorhergehenden Ansprüche, bei dem die virtuellen Bilder (Bv) aus dem mittels einer Kamera (5) aufgenommenen realen Bild (Br) durch Bildverarbeitung veränderte Bilder sind und die Datenverarbeitungseinrichtung (9) dazu virtuelle Bilder (Bv) erzeugt, in denen das Gargut (G) so bildbearbeitet worden ist, das es das Gargut (G) zu unterschiedlichen Werten des zu variierenden Garparameters nachbildet oder simuliert (S6).

9. Gargerätesystem, aufweisend ein Gargerät (2) mit einem Garraum (3) und mindestens eine in den Garraum (3) gerichtete Kamera (5) zum Aufnehmen von durch das Gargerät (2) zu garendem Gargut (G), wobei das Gargerätesystem (1) dazu eingerichtet ist, das Verfahren (S1-S8, S9a, S9b) nach einem der vorhergehenden Ansprüche durchzuführen, und wobei
- das Gargerät dazu eingerichtet ist, die von der Kamera (5) aufgenommenen realen Bilder (Br) auf eine Datenverarbeitungseinrichtung (9) zu übertragen, und
- die Datenverarbeitungseinrichtung (9) dazu eingerichtet, die virtuellen Bild (Bv) des Garguts (G), die Garzustände des zuvor aufgenommenen Garguts (G) zu unterschiedlichen späteren Garzeitpunkten darstellen, bereitzustellen und auf das Gargerät zu übertragen.

10. Gargerätesystem nach Anspruch 9, wobei das Gargerät die Datenverarbeitungseinrichtung aufweist.

11. Gargerätesystem nach Anspruch 9, wobei die Datenverarbeitungseinrichtung (9) eine mit dem Gargerät (2) über ein Datennetzwerk (10) gekoppelte Datenverarbeitungseinrichtung (9) ist.

## Claims

1. Method (S1-S8, S9a, S9b) for preparing a cooking product (G), wherein
- the method (S1-S8, S9a, S9b) is activated once a cooking chamber (3) of a cooking appliance (2) has been loaded (S1) with the cooking product (G);
- at least one variable cooking parameter is input (S2) by the user;
- a camera (5) which is sensitive in the spectral range visible to a human is used to capture at least one real image (Br) of the cooking chamber (3) in which the cooking product (G) is captured (S3),
- the real image (Br) is transmitted (S4) to a data processing facility (9);
- the cooking product (G) is determined, in particular the cooking product (G) captured in the real image (Br) is identified (S5) by the data processing facility (9);
- a number of different virtual images (Bv) of the cooking product (G) are provided by the data processing facility (9) from the at least one real image (Br), wherein the virtual images (Bv) represent (S6) cooking states of the previously captured cooking product (G) at a later cooking time than the time of capture of the real image (Br) to form different values of the cooking parameter to be varied,
- the virtual images (Bv) are transmitted (S7, S8) by the data processing facility (9) to a touch-sensitive monitor (8) for viewing and selection by a user;
- with the selection of the virtual image (Bv), a status value of the cooking product (G), mapped in the selected virtual image (Bv), of the variable cooking parameter is transmitted to the cooking appliance (2) and a camera (5) is then used to capture further real images (Br) of the cooking product (G) and to monitor whether the status value has been reached (S9b)
or
with the selection of the virtual image (Bv) by means of the camera (5), further real images (Br) of the cooking product (G) are captured and by comparing the images between these real images (Br) and the selected virtual image (Bv), it is monitored whether the status value has been reached, and
- at least one action is initiated when a real image (Br) captured by means of the camera (5) corresponds to the selected virtual image (Bv) within a predefined similarity range (S9b).
wherein the virtual images (Bv)
- are images modified by image processing on the basis of the identified cooking product (G) from the real image (Br) captured by means of a camera (5) or
- correspond to reference images, stored in a database, of the identified cooking product (G).

2. Method (S1-S8, S9a) according to claim 1, wherein the at least one cooking parameter associated with the selected virtual image (Bv) is acquired (S9a) automatically by the cooking appliance (2) on selection of the virtual image (Bv).

3. Method (S1-S8, S9a, S9b) according to one of the preceding claims, wherein the at least one cooking parameter comprises (S2) at least one cooking parameter from the set
- cooking time;
- remaining cooking time;
- cooking temperature;
- cooking mode (e.g. bottom heat, top heat, grill mode, hot air, etc.);
- humidity;
- circulating air fan speed;
- microwave power;
- cooking level.

4. Method (S1-S8, S9b) according to one of the preceding claims, wherein at least one action is initiated when a degree of browning in an image (Br) captured by means of the camera (5) corresponds to a degree of browning in the selected virtual image (Bv) within a predetermined similarity range (S9b).

5. Method (S1-S8, S9a, S9b) according to one of the preceding claims, wherein the later cooking time can be set by the user.

6. Method (S1-S8, S9a, S9b) according to one of the preceding claims, wherein the image (Br) captured by the camera (5) and the at least one virtual image (Bv) show the cooking product (G) from a different viewing angle.

7. Method according to one of the preceding claims, wherein at least one fixedly predetermined cooking parameter and at least one cooking parameter to be varied can be input (S2) by the user.

8. Method according to one of the preceding claims, in which the virtual images (Bv) are images modified by image processing from the real image (Br) captured by means of a camera (5), and to this end the data processing facility (9) generates virtual images (Bv) in which the cooking product (G) has been image processed in such a way that it reproduces or simulates (S6) the cooking product (G) to form different values of the cooking parameter to be varied.

9. Cooking appliance system, having a cooking appliance (2) with a cooking chamber (3) and at least one camera (5), directed into the cooking chamber (3), for capturing a cooking product (G) to be cooked by the cooking appliance (2), wherein the cooking appliance system (1) is designed to carry out the method (S1-S8, S9a, S9b) according to one of the preceding claims, and wherein
- the cooking appliance is designed to transmit the real images (Br) captured by the camera (5) to a data processing facility (9), and
- the data processing facility (9) is designed to provide the virtual image (Bv) of the cooking product (G), showing the cooking states of the previously captured cooking product (G) at different later cooking times, and to transmit it to the cooking appliance.

10. Cooking appliance system according to claim 9, wherein the data processing facility has the cooking product.

11. Cooking appliance system according to claim 9, wherein the data processing facility (9) is a data processing facility (9) coupled to the cooking appliance (2) via a data network (10).

## Revendications

1. Procédé (S1-S8, S9a, S9b) de préparation d'aliments à cuire (G), dans lequel :
- le procédé (S1-S8, S9a, S9b) est activé après qu'un espace de cuisson (3) d'un appareil de cuisson (2) a été chargé (S1) avec l'aliment à cuire (G) ;
- au moins un paramètre de cuisson variable est entré (S2) par l'utilisateur ;
- au moins une image réelle (Br) de l'espace de cuisson (3), sur laquelle est représenté (S3) l'aliment à cuire (G), est enregistrée au moyen d'une caméra (5) sensible dans le domaine spectral visible par un être humain ;
- l'image réelle (Br) est transmise (S4) à un dispositif de traitement de données (9) ;
- l'aliment à cuire (G) est déterminé, l'aliment à cuire (G) représenté sur l'image réelle (Br) étant en particulier identifié (S5) par le dispositif de traitement de données (9) ;
- plusieurs images virtuelles (Bv) différentes de l'aliment à cuire (G) sont fournies par le dispositif de traitement de données (9) à partir de la au moins une image réelle (Br), les images virtuelles (Bv) représentant des états de cuisson de l'aliment à cuire (G) précédemment enregistré, à un moment de cuisson ultérieur à celui de l'enregistrement de l'image réelle (Br) pour différentes valeurs du paramètre de cuisson à faire varier (S6) ;
- les images virtuelles (Bv) sont transférées (S7, S8) par le dispositif de traitement de données (9) sur un écran tactile (8) en vue d'une visualisation et d'une sélection par un utilisateur ;
- avec la sélection de l'image virtuelle (Bv), une valeur d'état de l'aliment à cuire (G), représenté sur l'image virtuelle (Bv) sélectionnée, du paramètre de cuisson variable est transmise à l'appareil de cuisson (2), puis des images réelles (Br) supplémentaires de l'aliment à cuire (G) sont enregistrées au moyen de la caméra (5) et l'atteinte (S9b) de la valeur d'état est surveillée,
ou
avec la sélection de l'image virtuelle (Bv), des images réelles (Br) supplémentaires de l'aliment à cuire (G) sont enregistrées au moyen de la caméra (5), et l'atteinte de la valeur d'état est surveillée grâce à une comparaison d'images entre lesdites images réelles (Br) et l'image virtuelle (Bv) sélectionnée, et
- au moins une action est déclenchée lorsqu'une correspondance entre une image réelle (Br) enregistrée au moyen de la caméra (5) et l'image virtuelle (Bv) sélectionnée se situe dans une plage de similitude (S9b) prédéfinie,
dans lequel les images virtuelles (Bv)
- sont des images modifiées à partir de l'image réelle (Br) enregistrée au moyen d'une caméra (5), par traitement d'image en se basant sur l'aliment à cuire (G) identifié ; ou
- correspondent aux images de référence des aliments à cuire (G) identifiés stockées dans une base de données.

2. Procédé selon la revendication 1 (S1-S8, S9a), dans lequel au moins un paramètre de cuisson associé à l'image virtuelle (Bv) sélectionnée est automatiquement pris en charge (S9a) par l'appareil de cuisson (2) avec la sélection de l'image virtuelle (Bv).

3. Procédé (S1-S8, S9a, S9b) selon l'une quelconque des revendications précédentes, dans lequel le au moins un paramètre de cuisson comprend (S2) au moins un paramètre de cuisson issu du groupe ci-dessous :
- durée de cuisson ;
- durée de cuisson restante ;
- température de cuisson ;
- mode de cuisson (par exemple, chaleur inférieure, chaleur supérieure, mode grill, air chaud, etc.) ;
- humidité ;
- vitesse de rotation d'un ventilateur de recirculation ;
- puissance de micro-ondes ;
- étage de cuisson.

4. Procédé (S1-S8, S9b) selon l'une quelconque des revendications précédentes, dans lequel au moins une action est déclenchée lorsqu'une comparaison du degré de brunissement de l'image (Br) enregistrée au moyen de la caméra (5) avec un degré de brunissement de l'image virtuelle (Bv) sélectionnée se situe (S9b) dans une plage de similitude prédéfinie.

5. Procédé (S1-S8, S9a, S9b) selon l'une quelconque des revendications précédentes, dans lequel le moment de cuisson ultérieur peut être ajusté par l'utilisateur.

6. Procédé (S1-S8, S9a, S9b) selon l'une quelconque des revendications précédentes, dans lequel l'image (Br) enregistrée par la caméra (5) et la au moins une image virtuelle (Bv) montrent l'aliment à cuire (G) sous un angle d'observation différent.

7. Procédé selon l'une quelconque des revendications précédentes, dans lequel au moins un paramètre de cuisson prédéfini fixe et au moins un paramètre de cuisson à faire varier sont entrés (S2) par un utilisateur.

8. Procédé selon l'une quelconque des revendications précédentes, dans lequel les images virtuelles (Bv) sont des images modifiées par traitement d'image à partir de l'image réelle (Br) enregistrée au moyen d'une caméra (5) et le dispositif de traitement de données (9) génère à cet effet des images virtuelles (Bv) sur lesquelles l'aliment à cuire (G) a été soumis à un traitement d'image de manière à reproduire ou à simuler (S6) l'aliment à cuire (G) pour différentes valeurs du paramètre de cuisson à faire varier.

9. Système d'appareil de cuisson, comprenant un appareil de cuisson (2) avec un espace de cuisson (3) et au moins une caméra (5) dirigée vers l'espace de cuisson (3) et permettant d'enregistrer l'aliment à cuire (G) devant être cuit par l'appareil de cuisson (2), dans lequel le système d'appareil de cuisson (1) est conçu afin de mettre en œuvre le procédé (S1-S8, S9a, S9b) selon l'une quelconque des revendications précédentes, et dans lequel :
- l'appareil de cuisson est conçu afin de transmettre à un dispositif de traitement de données (9) les images réelles (Br) enregistrées par la caméra (5) ; et
- le dispositif de traitement des données (9) est conçu afin de fournir et de transmettre à l'appareil de cuisson l'image virtuelle (Bv) de l'aliment à cuire (G) qui représente les états de cuisson de l'aliment à cuire (G) précédemment enregistré à différents moments de cuisson ultérieurs.

10. Système d'appareil de cuisson selon la revendication 9, dans lequel l'appareil de cuisson comprend le dispositif de traitement de données.

11. Système d'appareil de cuisson selon la revendication 9, dans lequel le dispositif de traitement de données (9) est un dispositif de traitement de données (9) couplé à l'appareil de cuisson (2) par l'intermédiaire d'un réseau de données (10).
